# FASCICULE DE BREVET EUROPEEN

(11) **EP 0 357 706 B1**
(45) Date de publication et mention de la délivrance du brevet: **27.04.1994**
(21) Numéro de dépôt: 89901566.3
(22) Date de dépôt: 19.01.1989
(51) Int. Cl.: G06M 7/00, B07C 5/10, G06M 1/10

(54) **APPAREIL DE COMPTAGE D'OBJETS DEFILANT**
VORRICHTUNG ZUM ZÄHLEN VON VORBEILAUFENDEN OBJEKTEN
APPARATUS FOR COUNTING CONVEYED OBJECTS

(30) Priorité: 19.01.1988 FR 8800535
(43) Date de publication de la demande: 14.03.1990
(73) Titulaire: BREUIL, S.A., F-29230 Landivisiau (FR)
(72) Inventeur: KEROMNES, Bernard, Plourin-les-Morlaix F-29210 Morlaix (FR); BREUIL, Jean-Pierre, Locquenole F-29231 Taule (FR)
(74) Mandataire: Chambon, Gérard
(86) Numéro de dépôt international: FR8900016
(87) Numéro de publication internationale: WO8906842

(56) Documents cités:
- DE-A- 3 603 927
- FR-A- 2 528 972
- US-A- 4 343 991
- US-A- 4 628 520
- US-A- 5 033 065
- Patent Abstracts of Japan, vol. 10, no. 278 (P-499)(2334), 20 septembre 1986.

## Description

L'invention concerne un appareil de comptage d'objets qui défilent dans ledit appareil, les objets pouvant être, par exemple, des produits surgelés. L'invention est toutefois plus particulièrement destinée à compter des petits animaux tels que poussins, canetons, dindonneaux, pintadeaux, ...

Dans une chaîne automatisée d'emballage, il est connu de compter les produits en bout de chaîne pour les disposer par groupe dans des conteneurs telles que des boîtes.

Le problème devient évidemment difficile lorsqu'il s'agit de compter des produits en vrac dont les formes ne sont pas bien définies ou différentes selon la position qu'ils peuvent prendre, comme des croissants surgelés, par exemple.

Enfin, il est clair que les difficultés sont encore accrues lorsqu'il s'agit de compter des animaux vivants, qui peuvent bien sûr bouger et se présenter par groupes ou à l'unité, comme dans une ligne d'équipement de couvoir, par exemple.

Il a notamment déjà été imaginé de concevoir un appareil de comptage comportant un système émetteur de lumière destiné à former une zone d'émission, un système récepteur de lumière formant plusieurs points de réception, sensiblement alignés, un passage entre la zone d'émission et les points de réception, pour permettre le défilement des objets à compter de manière sensiblement perpendiculaire à l'alignement des points de réception, et un système de comptage, qui est aménagé pour déterminer le nombre d'objets défilant en fonction des variations de la lumière recue aux points de réception, variations qui sont dues à l'interposition des objets entre la zone d'émission et les points de réception.

Le document JP-A-6 198 490 montre un dispositif pour un appareil de comptage d'objets, qui comprend un système émetteur de lumière comportant plusieurs diodes émettrices, dont les rayons émis sont regroupés par une lentille pour former un seul faisceau. Ce faisceau est récupéré par un groupe de fibres optiques, tandis qu'un récepteur détecte la lumière provenant desdites fibres optiques et génère un signal en absence de lumière.

Le document US-A-4 343 991 montre un détecteur d'échantillons qui comporte les caractéristiques du préambule de la revendication 1. Dans cet appareil, il n'y a cependant pas les caractéristiques de la deuxième partie de la revendication 1. L'appareil selon la revendication 1 permet notamment d'obtenir une meilleure résolution.

Toutefois, les systèmes connus ne donnent généralement pas entière satisfaction, notamment à cause du fait des perturbations provoquées par l'environnement extérieur sur la lumière émise pour la mesure. C'est pourquoi l'invention propose un appareil du type susmentionné mais qui est remarquable en ce que le système récepteur comporte plusieurs récepteurs destinés à former chacun un point de réception, tandis que le système émetteur comporte autant d'émetteurs individuels qu'il y a de récepteurs et forment plusieurs points d'émission, sensiblement alignés, les émetteurs étant aménagés pour émettre chacun un faisceau lumineux directif et les récepteurs étant associés par couple avec lesdits émetteurs, de manière telle que chaque récepteur est prévu pour récueillir, en l'absence d'objet, le faisceau lumineux de l'émetteur auquel il est associé et créer un signal en conséquence.

Avantageusement, chaque couple émetteur-récepteur se présente sous la forme d'un seul appareil relié par fibres optiques, d'une part à un point d'émission et, d'autre part, à un point de réception.

Pour mieux éviter encore les perturbations extérieures et les interférences d'un faisceau à l'autre, chaque émetteur est de préférence prévu pour émettre un faisceau lumineux de lumière infrarouge modulée.

Un mode de réalisation selon l'invention comporte un système de transformation des signaux provenant des récepteurs, pour les transformer en impulsions de comptage des objets. Le système de transformation des signaux est de préférence pourvu d'un moyen de balayage cyclique qui est aménagé pour transformer périodiquement chaque signal en une impulsion de pré-comptage lorsque ledit signal se trouve dans un certain état.

Dans ce cas, par exemple, un compteur est aménagé pour compter le nombre d'impulsions de pré-comptage qui sont émises à chaque cycle de balayage, tandis qu'un comparateur est aménagé pour comparer le nombre d'impulsions de pré-comptage à certaines valeurs prédéterminées et à émettre une impulsion de comptage à chaque fois que le nombre d'impulsions de pré-comptage atteint une des valeurs prédéterminées.

Chaque récepteur peut en outre être relié à l'une des entrées d'une porte électronique, elle-même reliée au compteur d'impulsions de pré-comptage, de manière à délivrer un signal de sortie, qui libère ledit compteur dès que ledit signal représente un état pour lequel l'un au moins des faisceaux lumineux est interrompu.

La porte électronique peut aussi être également connectée à une horloge de comparaison destinée à délivrer un signal d'alarme lorsque le signal de la porte reste dans l'état correspondant à l'interruption d'au moins l'un des faisceaux, pendant une durée qui devient supérieure à une durée prédéterminée.

Selon un mode de réalisation, le comparateur est aménagé pour générer un signal d'alarme ou d'erreur lorsque le nombre d'impulsions de comptage devient supérieur à une valeur prédéterminée. De la sorte, il est possible de considérer le signal comme un signal d'erreur lorsque le nombre d'impulsions, et donc le nombre d'objets comptés, devient trop grand et qu'il y a un risque d'erreur de comptage.

L'invention sera bien comprise à la lecture de la description qui va suivre et qui se réfère aux dessins annexés dans lesquels:
- la figure 1 montre schématiquement une partie d'un appareil selon l'invention,
- la figure 2 représente schématiquement une carte électronique de gestion et
- la figure 3 montre des diagrammes du principe de comptage par balayage.

Sur la figure 1 on peut voir une série d'émetteurs-récepteurs, dix huit, dans l'exemple représenté, qui sont référencés ER1 à ER18.

Les émetteurs-récepteurs ERi sont disposés verticalement les uns au dessous des autres et sont reliés chacun à un point d'émission et un point de réception tels que PE1,PR1; PE2,PR2; PE17,PR17 et PE18,PR18.

Chaque point d'émission ou de réception est relié à l'émetteur-récepteur correspondant par une fibre optique telle que FE1,FR1; FE2,FR2; FE17,FR17; FE18,FR18.

Pour plus de clarté, on a référencé seulement certains des points d'émission et de réception, et seulement certaines des fibres optiques, dont un assez grand nombre sont par ailleurs supprimées. Il est évident toutefois que chaque émetteur-récepteur ERi est relié par fibres optiques, d'une part à un point d'émission PEi et d'autre part, à un point de réception PRi.

En outre, tous les points d'émission PEi sont disposés verticalement les uns au dessus des autres, de la même manière que les points de réception PRi.

Entre les points d'émission PEi et de réception PRi est aménagé un passage pour le défilement des objets à compter tel que le poussin schématisé en 1. Le défilement (par tapis roulant ou autre convoyeur) des objets, s'effectue perpendiculairement à l'alignement des points PEi et PRi, c'est-à-dire, dans l'exemple, perpendiculairement au plan du dessin. Toutefois, il doit bien être compris que si les points PEi et PRi sont ici disposés verticalement, il n'est pas impossible de les prévoir horizontaux (dessin vu dans le sens de la hauteur), le défilement étant toujours dans la direction indiquée précédemment. La position verticale représentée, a été choisie pour éviter certains risques de salissures aux points PEi et PRi dus aux objets à compter euxmêmes.

Chaque émetteur-récepteur ERi est constitué d'une cellule photo-électrique, destinée à générer un faisceau de lumière infrarouge à son point d'émission correspondant PEi et à créer un signal après avoir recueilli ledit faisceau à son point de réception PRi lorsqu'aucun obstacle s'est interposé entre les deux points précités, c'est-à-dire ne coupe le faisceau. Comme le montre la figure 1, le poussin 1 coupe les faisceaux des émetteurs-récepteurs ER5 à ER14. C'est pour notamment éviter l'incidence de la lumière environnante que l'inventeur préconise de la lumière infrarouge. Par ailleurs, pour éviter les interférences entre faisceaux, les faisceaux sont les plus fins possibles et sont, de préférence, constitués par une lumière modulée (une longueur d'onde pour chaque émetteur), les appareils étant bien sûr prévus pour démoduler chaque faisceau de lumière recu.

Tous les émetteurs-récepteurs sont connectés, comme le montre la figure 1, à une carte électronique EC munie d'autant d'entrées E1 à E18 qu'il y a d'émetteurs-récepteurs ER1 à ER18.

La carte EC délivre trois signaux T',N et E. Cette carte EC est vue plus en détail à la figure 2.

On retrouve à la figure 2 les entrées E1 à E18. Pour simplifier la figure, cartains éléments répétitifs ne sont pas représentés et sont seulement rappelés par des traits interrompus.

Chaque entrée Ei de la carte est reliée, d'une part à l'une des entrées d'une porte générale 2 du type "ET" et, d'autre part, par l'intermédiaire d'un inverseur de signal Ii (I1 à I18) à l'une des deux entrées d'une porte individuelle PBi (PB1 à PB18) de type "ET".

Chacune des autres entrées des portes PBi est connectée à l'une des sorties d'un système de balayage 3 et chacune des sorties desdites portes est connectée à l'une des entrées d'une porte générale 4 du type "OU" ayant une sortie unique connectée à un compteur 5, lui-même relié à un comparateur 6.

Le système de balayage 3 sous forme d'un oscillateur alimenté par un signal de fréquence F, est destiné à émettre des signaux périodiques "ai" (a1 à a18), sous forme de crénaux régulièrement décalés les uns des autres, dans le temps, comme le montre la figure 3.

Les signaux "ai" sont donc appliqués comme déjà dit aux deuxièmes entrées des portes correspondantes PBi, comme le montre la figure 2.

Lorsqu'un faisceau lumineux, entre les points respectivement d'émission et de réception d'un émetteur récepteur n'est pas coupé, ledit émetteur-récepteur émet un signal de niveau 1, comme c'est le cas pour les émetteurs-récepteurs ER1 à ER4 et donc les entrées E1 à E4 et les émetteurs-récepteurs ER15 à ER18 et donc les entrées E15 à E18, alors qu'au contraire le signal est à un niveau zéro pour les émetteurs-récepteurs ER5 à ER14 et les entrées correspondantes E5 à E14.

Après les inverseurs I1 à I18, lesdits signaux sont évidemment inversés de manière telle qu'à la sortie des portes PB1 à PB18, le signal se trouve au niveau 1, seulement si Ei est à zéro (faisceau coupé) et le signal "ai" à 1 ce qui correspond au moment du balayage de la cellule correspondante formée par l'émetteur-récepteur ERi.

Le système 3 permet ainsi par balayage cyclique de lire les signaux de chaque entrée. A chaque fois qu'un signal de sortie d'une porte PBi est au niveau 1, un signal 1 sous forme d'une impulsion de pré-comptage est émis en sortie de la porte "OU" 4 et peut être comptabilisé par le compteur 5, qui est par ailleurs remis à zéro et libéré par un signal T provenant de la porte "ET" 2. Le signal T commande le compteur 5 lorsque ledit signal est au niveau zéro. Ce niveau zéro en sortie de la porte 2 est obtenu dès qu'un signal Ei est lui-même à zéro, c'est-à-dire dès qu'un faisceau de lumière correspondant est interrompu.

De la sorte, lorsqu'un objet traverse le barrage formé par les faisceaux lumineux, au moins l'un des faisceaux est interrompu; le signal T tombe à zéro, libère le compteur 5, tandis que le système de balayage 3 permet une lecture cyclique des signaux de tous les émetteurs-récepteurs, qui sont comptés sous forme d'impulsions de pré-comptage dans ledit compteur 5, comme le montre la figure 3. Dans cette figure 3, on voit un exemple de balayage a1 à a18 à partir d'une fréquence F, un diagramme schématisant le balayage et la forme de l'objet que l'on peut en déduire, le signal T qui permet un comptage au niveau zéro, un diagramme ET5 qui montre les impulsions recueillies à l'entrée du compteur 5 et les valeurs V5 ainsi déterminées par le compteur 5, qui sont envoyées, comme précisé ci-avant à propos de la figure 2, à un comparateur 6. Le comparateur 6 est destiné à comparer différentes valeurs prédéterminées (ici P1 à P4) par rapport aux valeurs d'entrée dudit comparateur.

Comme le montre encore la figure 3, les valeurs prédéterminées sont, par exemple, des multiples de 22. A chaque fois qu'une valeur prédéterminée P1 à P4 est atteinte, une impulsion N de comptage est émise.

Les valeurs prédéterminées P1 à P4 et la fréquence de balayage F sont choisies en fonction bien sûr de la nature des objets à compter, dont la vitesse de défilement est évidemment pré-établie.

Dans l'exemple représenté à la figure 3, on estime, par exemple, qu'un objet correspond à 22 impulsions de pré-comptage et on peut ainsi déterminer qu'il y avait dans cet exemple deux objets dans le groupe qui a défilé dans l'appareil.

Le signal T est par ailleurs envoyé à une horloge de comparaison 7, qui est destinée à créer un signal T' d'alarme lorsque la durée pendant lequel le signal T est à zéro est supérieure à une valeur prédéterminée, par exemple 8/10ème de seconde. En effet, cette valeur prédéterminée correspond au temps maximum estimé pour le passage d'un groupe d'objets. Au cas où cette valeur serait dépassée, il y aurait donc risque de défaut (émetteur-récepteur défectueux, salissure sur une fibre optique, objet bloqué dans l'appareil, ...).

Dans ce cas, le signal T' ainsi créé permet, par exemple, d'actionner une alarme et/ou d'arrêter l'appareil ainsi qu'un automate programmé 8 (figure 2), dont il sera question ci-après.

Le comparateur 6 de la figure 2 délivre, comme précisé ci-avant, des impulsions de comptage N après comparaison avec des valeurs prédéterminées Pi. Lorsque le nombre d'objets qui défilent devient trop grand, il peut y avoir un risque d'erreur de comptage et c'est pourquoi le comparateur 6 est avantageusement aménagé pour délivrer aussi un signal E lorsque le nombre d'impulsions N devient supérieur à un certain nombre, par exemple 4.

Comme le montre encore la figure 2, les signaux T', N et E sont envoyés à un automate 8.

L'automate 8 est programmable et gère les trois signaux précités en vue, par exemple, d'afficher le nombre d'objets défilant (au moyen du nombre d'impulsions N de comptage), de commander l'arrêt éventuel de l'appareil et/ou d'une partie de la chaîne automatisée dans laquelle l'appareil est intégré (au moyen du signal T' et/ou E), commander une alarme (au moyen du signal T' et/ou E) et gérer ces signaux en vue, par exemple, de commander une mise en conteneurs des objets comptés, par quantités prédéterminées, au moyen d'autres appareils robotisés.

Une modification, qui peut être apportée, est, par exemple, que l'horloge de comparaison 7 pourrait être incorporée à l'automate 8, ou, comme déjà dit, que la disposition horizontale des points d'émission et de réception soit préférée à la disposition verticale représentée.

## Revendications

1. Appareil de comptage d'objets comportant une pluralité d'émetteurs individuels et respectivement autant de récepteurs de lumière formant plusieurs points sensiblement alignés, d'émission (PE1 à PE18) et respectivement de réception (PR1 à PR18), un passage entre les points d'émission et de réception pour permettre le défilement des objets (1) à compter de manière sensiblement perpendiculaire à l'alignement desdits points, lesdits émetteurs et récepteurs étant aménagés de manière telle que chaque récepteur est prévu pour recueillir, en l'absence d'objet, le faisceau lumineux provenant d'un émetteur, caractérisé en ce qu'il comporte un système de comptage et un système de transformation des signaux optiques provenant des récepteurs et en ce que les émetteurs et les récepteurs sont associés par couple de manière à créer un signal électrique distinct pour chaque signal optique reçu par un récepteur, le système de comptage étant aménagé pour déterminer le nombre d'objets défilant en fonction desdits signaux électriques ainsi créés.

2. Appareil selon la revendication 1, caractérisé en ce que chaque couple émetteur-récepteur se présente sous la forme d'un seul appareil (ER1 à ER18) relié par fibres optiques (FE1 à FE18 et FR1 à FR18), d'une part à un point d'émission (PE1 à PE18) et, d'autre part, à un point de réception (PR1 à PR18).

3. Appareil selon l'une des revendications 1 et 2, caractérisé en ce que chaque émetteur est prévu pour émettre un faisceau lumineux de lumière infrarouge modulée.

4. Appareil selon l'une des revendications 1 à 3, caractérisé en ce que le système de transformation des signaux provenant des récepteurs est prévu pour transformer ces derniers en impulsions de comptage des objets.

5. Appareil selon la revendication 4, caractérisé en ce que le système de transformation des signaux comporte un moyen de balayage cyclique (3) qui est aménagé pour transformer périodiquement chaque signal en une impulsion de pré-comptage lorsque ledit signal se trouve dans un certain état.

6. Appareil selon la revendication 5, caractérisé en ce qu'un compteur (5) est aménagé pour compter le nombre d'impulsions de pré-comptage qui sont émises à chaque cycle de balayage.

7. Appareil selon la revendication 6, caractérisé en ce qu'un comparateur (6) est aménagé pour comparer le nombre d'impulsions de pré-comptage à certaines valeurs prédéterminées (P1 à P4) et à émettre une impulsion de comptage (N) à chaque fois que le nombre d'impulsions de pré-comptage atteint une des valeurs prédéterminées.

8. Appareil selon l'une des revendications 6 et 7, caractérisé en ce que chaque récepteur est relié à l'une des entrées d'une porte électronique (2), elle-même reliée au compteur d'impulsions de pré-comptage, de manière à délivrer un signal de sortie (T), qui libère ledit compteur dès que ledit signal (T) représente un état pour lequel l'un au moins des faisceaux lumineux est interrompu.

9. Appareil selon la revendication 8, caractérisé en ce que la porte électronique (2) est également connectée à une horloge de comparaison (7) destinée à délivrer un signal d'alarme (T') lorsque le signal (T) de la porte (2) reste dans l'état correspondant à l'interruption d'au moins l'un des faisceaux, pendant une durée qui devient supérieure à une durée prédéterminée.

10. Appareil selon l'une des revendications 7 à 9, caractérisé en ce que le comparateur (6) est aménagé pour générer un signal d'alarme ou d'erreur (E) lorsque le nombre d'impulsions de comptage (N) devient supérieur à une valeur prédéterminée.

11. Appareil selon l'une des revendications 1 à 10, caractérisé en ce qu'il est combiné avec un automate (8) destiné à gérer les signaux fournis par ledit appareil pour commander une mise en conteneurs des objets comptés, par quantités prédéterminées.

## Claims

1. Apparatus for counting objects comprising a plurality of individual light emitters and respectively as many light receivers forming a plurality of substantially aligned points of emission (PE1 to PE18) and respectively reception (PR1 to PR18), a passage between the emission and reception points to permit conveyance of the objects (1) to be counted substantially perpendicular to the alignment of said points, said emitters and receivers being arranged such that each receiver is designed to receive the light beam coming from an emitter in the absence of any object, characterised in that it comprises a system for counting and a system for converting the optical signals coming from the receivers and in that the emitters and receivers are paired so as to create a separate electrical signal for each optical signal received by a receiver, the counting system being arranged to determine the number of objects conveyed as a function of said electrical signals thus created.

2. Apparatus according to claim 1, characterised in that each paired emitter and receiver takes the form of a single apparatus (ER1 to ER18) connected by optical fibres (FE1 to FE18 and FR1 to FR18) firstly to an emission point (PE1 to PE18) and secondly to a reception point (PR1 to PR18).

3. Apparatus according to one of claims 1 and 2, characterised in that each emitter is designed to emit a beam of modulated infrared light.

4. Apparatus according to one of claims 1 to 3, characterised in that the system for converting the signals coming from the receivers is designed to convert the latter into object counting pulses.

5. Apparatus according to claim 4, characterised in that the system for converting the signals comprises a cyclic scanning means (3) which is arranged to periodically convert each signal into a pre-counting pulse when said signal is in a certain state.

6. Apparatus according to claim 5, characterised in that a counter (5) is arranged to count the number of pre-counting pulses which are emitted in each scanning cycle.

7. Apparatus according to claim 6, characterised in that a comparator (6) is arranged to compare the number of pre-counting pulses with certain pre-determined values (P1 to P4) and to emit a counting pulse (N) each time the number of pre-counting pulses reaches one of the pre-determined values.

8. Apparatus according to one of claims 6 and 7, characterised in that each receiver is connected to one of the inputs of an electronic gate (2), itself connected to the counter for pre-counting pulses, so as to deliver an output signal (T) which releases said counter as soon as said signal (T) represents a state in which at least one of the light beams is interrupted.

9. Apparatus according to claim 8, characterised in that the electronic gate (2) is also connected to a comparison clock (7) designed to deliver an alarm signal (T') when the signal (T) from the gate (2) remains in the state corresponding to the interruption of at least one of the beams for a time which becomes greater than a pre-determined time.

10. Apparatus according to one of claims 7 to 9, characterised in that the comparator (6) is arranged to generate an alarm or error signal (E) when the number of counting pulses (N) becomes greater than a pre-determined value.

11. Apparatus according to one of claims 1 to 10, characterised in that it is combined with an automatic controller (8) designed to handle the signals supplied by said apparatus to control the placement of pre-determined quantities of the counted objects in containers.

## Patentansprüche

1. Vorrichtung zum Zählen von Objekten mit einer Mehrzahl von individuellen Lichtsendern und jeweils ebensovielen Lichtempfängern, die jeweils mehrere, im wesentlichen in einer Reihe ausgerichtete Sendepunkte (PE1 bis PE18) und Empfangspunkte (PR1 bis PR18) bilden und einem Durchlaß zwischen den Sendepunkten und Empfangspunkten um den Vorbeilauf von zu zählenden Objekten (1) im wesentlichen senkrecht zur Ausrichtung der besagten Punkte zu ermöglichen, wobei die besagten Sender und Empfänger so eingerichtet sind, daß jeder Empfänger dazu vorgesehen ist, bei Abwesenheit eines Objekts das von einem Sender ausgehende Lichtbündel aufzufangen, dadurch gekennzeichnet, daß sie ein Zählsystem und ein System zum Umwandeln der von den Empfängern abgegebenen optischen Signale aufweist und daß die Sender und Empfänger paarweise derart einander zugeordnet sind, daß sie für jedes von einem Empfänger empfangene optische Signal ein unterscheidbares elektrisches Signal erzeugen, wobei das Zählsystem so eingerichtet ist, daß es die Anzahl der vorbeilaufenden Objekte als Funktion der besagten, in dieser Weise erzeugten elektrischen Signale bestimmt.

2. Vorrichtung nach Anspruch 1, dadurch gekennzeichnet, daß jedes Sender-Empfängerpaar in Form einer einzigen Vorrichtung (ER1 bis ER18) ausgebildet ist, die über Lichtleitfasern (FE1 bis FE18 und FR1 bis FR18) einerseits mit einem Sendepunkt (PE1 bis PE18) und andererseits mit einem Empfangspunkt (PR1 bis PR18) verbunden ist.

3. Vorrichtung nach einem der Ansprüche 1 oder 2, dadurch gekennzeichnet, daß jeder Sender dazu vorgesehen ist, ein Lichtbündel aus moduliertem Infrarotlicht auszusenden.

4. Vorrichtung nach einem der Ansprüche 1 bis 3, dadurch gekennzeichnet, daß das System zum Umwandeln der von den Empfängern abgegebenen Signale dazu vorgesehen ist, diese letzteren in Zählimpulse für die Objekte umzuwandeln.

5. Vorrichtung nach Anspruch 4, dadurch gekennzeichnet, daß das System zum Umwandeln der Signale ein Mittel (3) zur zyklischen Abtastung aufweist, das zur periodischen Umwandlung jedes Signals in einen Vorzählungsimpuls, wenn sich das besagte Signal in einem bestimmten Zustand befindet, eingerichtet ist.

6. Vorrichtung nach Anspruch 5, dadurch gekennzeichnet, daß ein Zähler (5) zum Zählen der Anzahl der Vorzählungsimpulse, die in jedem Abtastzyklus abgegeben werden, eingerichtet ist.

7. Vorrichtung nach Anspruch 6, dadurch gekennzeichnet, daß ein Komparator (6) zum Vergleichen der Anzahl der Vorzählungsimpulse mit bestimmten vorgegebenen Werten (P1 bis P4) und zur Abgabe eines Zählimpulses (N), jedesmal wenn die Anzahl der Vorzählungsimpulse einen der vorgegebenen Werte erreicht, eingerichtet ist.

8. Vorrichtung nach einem der Ansprüche 6 oder 7, dadurch gekennzeichnet, daß jeder Empfänger mit einem der Eingänge eines elektronischen Gatters (2) verbunden ist, das selbst mit dem Zähler für die Vorzählungsimpulse derart verbunden ist, daß es ein den besagten Zähler freigebendes Ausgangssignal (T) abgibt, sobald das besagte Signal (T) einen Zustand repräsentiert, in dem mindestens eines der Lichtbündel unterbrochen ist.

9. Vorrichtung nach Anspruch 8, dadurch gekennzeichnet, daß das elektronische Gatter (2) weiterhin mit einem Vergleichszeitgeber (7) verbunden ist, der dazu bestimmt ist, ein Alarmsignal (T') abzugeben, wenn das Signal (T) des Gatters (2) während eines Zeitraums, der größer wird als ein vorgegebener Zeitraum, in dem eine Unterbrechung mindestens eines der Lichtbündel entsprechenden Zustand verbleibt.

10. Vorrichtung nach einem der Ansprüche 7 bis 9, dadurch gekennzeichnet, daß der Komparator (6) dafür eingerichtet ist, ein Alarm- oder Fehlersignal (E) zu erzeugen, wenn die Anzahl der Zählimpulse (N) größer wird als ein vorgegebener Wert.

11. Vorrichtung nach einem der Ansprüche 1 bis 10, dadurch gekennzeichnet, daß sie mit einem Automaten (8) kombiniert ist, der dazu bestimmt ist, die von der besagten Vorrichtung gelieferten Signale zur Betätigung einer Einrichtung zum Einfüllen der gezählten Objekte in vorgegebener Anzahl in Behälter weiterzuleiten.
